# EUROPÄISCHE PATENTANMELDUNG

(11) **EP 1 462 887 A2**
(43) Veröffentlichungstag der Anmeldung: **29.09.2004**
(21) Anmeldenummer: 04007171.4
(22) Anmeldetag: 25.03.2004
(51) Int. Cl.: G04G 15/00

(54) **Digitalschaltuhr mit grafischer Schaltanzeige**

(30) Priorität: 27.03.2003 DE 10313759
(71) Anmelder: Legrand GmbH, 59494 Soest (DE)
(72) Erfinder: Schröer, Carsten, 59505 Bad Sassendorf (DE)
(74) Vertreter: Hanewinkel, Lorenz, Dipl.-Phys.

(57) **Zusammenfassung**

Die Erfindung beschreibt eine Digitalschaltuhr (D), insbesondere zum Einbau in Standard-Elektroverteiler, mit einem Mikroprozessor (MP), einem zugehörigen Steuerprogramm, welches ein Schaltprogramm (S) ausführt, einem Zeittaktgeber (ZT), mindestens einem gesteuerten Schaltausgang (A), mehreren Eingabetasten (T) und einer Anzeigevorrichtung (M) mit einem Anzeigefeld (F), dadurch gekennzeichnet dass die Anzeigevorrichtung (M) als Dot-Matrix ausgebildet ist und in einem Teil des Anzeigefeldes (F) das Schaltprogramm (S) in Form einer Matrix dargestellt ist, wobei die Zeilen der Matrix je einen, einem Schaltausgang (A) zugeordneten Darstellungszeitraum und die Spalten der Matrix einem festen Zeitraster innerhalb des Darstellungszeitraums entsprechen und ein gesetztes Matrixelement einen aktivierten Schaltausgang innerhalb dieser Zeitrasterdauer darstellt.

## Beschreibung

Die Erfindung bezieht sich auf eine Digitalschaltuhr, insbesondere zum Einbau in einen Standard-Elektroverteiler, mit einem Mikroprozessor, einem zugehörigen Steuerprogramm, welches ein Schaltprogramm ausführt, einem Zeittaktgeber, mindestens einem gesteuerten Schaltausgang, mehreren Eingabetasten und einer Anzeigevorrichtung mit einem Anzeigefeld.

Digitalschaltuhren für Elektroverteiler mit Darstellung des Schaltprogramms sind beispielsweise aus der W099/30214 bekannt. Dort ist beschrieben, dass das Schaltprogramm in Tageszeitabschnitten mit einem Programmbalken dargestellt ist. Die definierten Zeitabschnitte eines Gesamtprogrammzeitraums sind unterschiedlich lang, aber auf der Anzeige gleichlang dargestellt und daher für den Benutzer nicht unmittelbar einzuschätzen. Auch ist die Programmierung der Schaltzeiten aufwendig, da zunächst die Zeitabschnitte definiert werden müssen und festgelegt werden muss, welche Zeitabschnitte eines Gesamtprogrammzeitraums, etwa eines Tages, aktuell und welche unaktuell sind und damit dargestellt oder nicht dargestellt werden. Auch ist die Programmierung nur für die Tageszeitabschnitte ermöglicht, das Schalten in einem feineren Zeitraster ist nicht vorgesehen.
Weiterhin ist aus der Patentschrift EP0825501 eine Digitalschaltuhr bekannt, die den Schaltzustand des Schaltausgangs auf einer Anzeigefläche mit den zugehörigen Schaltzeiten in einer alphanumerischen Darstellung anzeigt. Auch hier ist keine leicht einprägsame optische Übersicht über das Schaltprogramm gegeben.

Es ist Aufgabe der Erfindung, eine Digital-Zeitschaltuhr anzugeben, bei der auch bei einer relativ kleinen Anzeigefläche eine einfache Übersicht über das Schaltprogramm einer größeren Darstellungsperiode von z.B. einer Woche gegeben ist.

Gelöst wird diese Aufgabe dadurch, dass die Anzeigevorrichtung als Dot-Matrix ausgebildet ist und in einem Teil des Anzeigefeldes das Schaltprogramm in Form einer Matrix dargestellt ist, wobei die Zeilen der Matrix je einen, einem Schaltausgang zugeordneten Darstellungszeitraum und die Spalten der Matrix einem festen Zeitraster innerhalb des Darstellungszeitraumes entsprechen und ein gesetztes Matrixelement einen aktivierten Schaltausgang innerhalb dieser Zeitrasterdauer darstellt.

Vorteilhafte Ausgestaltungen der Erfindung sind in den Unteransprüchen angegeben.

Moderne Digitalschaltuhren sind mit einem Mikroprozessor, einem zugehörigen Steuerprogramm, welches ein Schaltprogramm ausführt, einem Zeittaktgeber, mindestens einem gesteuerten Schaltausgang, mehreren Eingabetasten und einer Anzeigevorrichtung mit einem Anzeigefeld ausgestattet. Sie werden dadurch besonders benutzerfreundlich, dass das Schaltprogramm auf dem Anzeigefeld in Form einer Matrix dargestellt ist und ein Benutzer mit einem Blick die Schaltfolgen einschätzen kann. Für typische Schaltprogramme, wie für eine Heizungssteuerung oder eine Außenbeleuchtung, ergeben sich charakteristische Muster in der Matrix, an Hand derer der Benutzer leicht beurteilen kann, ob das Schaltprogramm die gewünschte Schaltfolge erzeugt oder ob Abweichungen vorliegen, die dann einfach korrigierbar sind. In einer solchen Matrix entsprechen die Spalten einem festen Zeitraster und die gesetzten Matrixelemente in den Zeilen der Matrix zeigen die aktivierte Schaltfolge für einen oder mehrere Schaltausgänge über den Darstellungszeitraum.

Ein Darstellungszeitraum von einem Tag ist besonders leicht verständlich für den Benutzer, da dies seiner gewöhnlichen Anschauung entspricht. Damit entspricht eine Zeile in der Matrix der Dauer eines Tages.

Aufeinanderfolgende Zeilen können einfach zu einer Darstellungsperiode, wie einer Woche oder einem Monat, zusammengefasst werden. 7 Zeilen stellen dann eine Woche und 31 Zeilen einen Monat dar. Damit bekommt der Benutzer einen einfachen Überblick über die gesamte Darstellungsperiode.

Als Zeitraster werden vorteilhafterweise Zeitdauern von einer Stunde, 30 Minuten, 15 Minuten oder 10 Minuten gewählt. Damit bilden 1, 2, 4, oder 6 Matrixelemente in einer Zeile eine Stunde ab, was leicht verständlich ist. Für die Darstellung eines Tages werden dann 24, 48, 96 oder 144 Matrixelemente benötigt, was auch mit kleinen Dot-Matrix-Anzeigen realisierbar ist.

Bei Digitalschaltuhren mit mehreren Schaltausgängen ist es günstig, jeden Schaltausgang in einer eigenen Matrix in einem gesonderten Teil der Anzeigefläche darzustellen. Besonders übersichtlich wird es, wenn die Zeitraster der Matrizen gleich sind und sie genau untereinander liegen.

Bei Schaltuhren, die für einen bestimmten Zweck in größeren Stückzahlen hergestellt werden, ist es günstig, die Beschriftung der Zeilen- und Spaltenköpfe durch eine Bedruckung vorzunehmen. Damit wird der aktive Teil der Anzeigefläche völlig für die Darstellung des variablen Schaltprogramms genutzt. Es können preisgünstige Anzeigevorrichtungen mit geringerer Auflösung genutzt werden. Eine solche Digitalschaltuhr wäre beispielsweise eine Wochenschaltuhr mit einem Schaltausgang, bei der die Tageszeiten von 0 bis 23 als Spaltenköpfe und die Wochentage von 1 bis 7 als Zeilenköpfe aufgedruckt sind. Bei einem Zeitraster einer halben Stunde wird dann eine Dot-Matrix mit einer Auflösung von 48 x 7 Elementen benötigt.

In einer alternativen Ausführung werden die Zeilen- und Spaltenköpfe mit in der Dot-Matrix dargestellt. Die Auflösung der Matrixanzeige ist dann entsprechend größer. Diese Alternative ist besonders für Digitalschaltuhren geeignet, die flexibel an unterschiedliche Konfigurationen angepasst werden soll.

Ein weiteres vorteilhaftes Merkmal der Erfindung ist die augenfällige Darstellung von Sonderbetriebsarten wie "dauernd EIN" oder "dauernd AUS". Solche Betriebsarten sind auf den Digitalschaltuhren leicht zu erreichen und werden mit einer komplett gefüllten bzw. einer vollständig leeren Matrix dargestellt. Sie sind damit einfach zu kontrollieren.

Zur Einstellung des Schaltprogramms sind an der Digitalschaltuhr ist eine Programmiertaste vorgesehen. Durch Betätigen dieser Taste gelangt der Benutzer in den Einstellmodus. Zur Unterstützung der Einstellung ist ein Cursor vorgesehen, der als blinkendes Matrixelement dargestellt ist. Der Cursor blinkt zunächst an der Stelle der aktuellen Zeit in der Darstellungsperiode. Er wird mittels der vier Cursortasten zu der gewünschten Schalt-Zeit innerhalb der Darstellungsperiode gebracht. Mittels einer EIN/AUS-Taste ist das entsprechende Matrixelement in seinem Zustand veränderbar. Ein nicht gesetztes Matrixelement wird mit der EIN/AUS-Taste gesetzt und umgekehrt. Das Matrixelement wird entsprechend dargestellt. Für weitere Zeiten im Zeitraster sind die Zustände auf gleiche Weise veränderbar. Sobald alle gewünschten Änderungen vorgenommen wurden, wird der Einstellmodus über die Programmiertaste wieder verlassen. Alle Änderungen werden damit in das Schaltprogramm übernommen und werden ab dieser Zeit entsprechend ausgeführt.

Typische Beispiele der Schaltprogrammdarstellung sind in den Figuren gezeigt.
Fig. 1 zeigt eine Ansicht einer 1-Kanal-Schaltuhr
Fig. 2 zeigt ein Blockschaltbild einer 1-Kanal-Schaltuhr
Fig. 3 zeigt ein Wochenprogramm einer 1-Kanal-Schaltuhr
Fig. 2 zeigt ein Wochenprogramm einer 2-Kanal-Schaltuhr
Fig. 3 zeigt eine Wochenschaltuhr im der Sonderbetriebsart "dauernd EIN"

In Fig. 1 ist die Ansicht einer 1-Kanal-Digitalschaltuhr D mit ihren wesentlichen Elementen gezeigt. Sie besitzt die Dot-Matrix-Anzeigevorrichtung M mit der Anzeigefläche F und darauf dargestellt das Schaltprogramm S. Darunter sind die Tasten dargestellt. Es sind vier Cursortasten C, eine Programmiertaste P und eine EIN/AUS-Taste E/A. Der Schaltausgang A ist mit zwei Klemmen am unteren Rand gezeigt.

In Fig. 2 ist das Blockschaltbild der 1-Kanal-Digitalschaltuhr gezeigt. Der Mikroprozessor MP steuert die gesamte Uhr. Die Zeitbasis mit dem notwendigen Takt wird vom Zeittaktgeber ZT geliefert. Der Mikroprozessor MP steuert die Dot-Matrix-Anzeigevorrichtung M. Die Programmierung des Schaltprogramms wird über die Tasten T vorgenommen. Das Schaltprogramm bewirkt die Schaltung des Schalters R, der zum Schaltausgang A führt.

In Fig. 3 ist ein Wochenprogramm einer 1-Kanal-Schaltuhr in einem 30-Minuten Zeitraster für 7 Tage dargestellt. Es ist ein Beispiel für eine Heizungssteuerung für ein Haus, in dem tagsüber an Werktagen niemand anwesend ist. Werktags (Zeile 1 - 5) schaltet um morgens um 6 Uhr die Heizung ein. Zwischen 8 und 16 Uhr ist sie abgeschaltet um dann noch einmal zwischen 16 und 22:30 Uhr eingeschaltet zu sein. Samstags (Zeile 6) ist die Heizung zwischen 8 und 24 Uhr durchgehend eingeschaltet. Sonntags (Zeile 7) ist die Heizung zwischen 8 und 22 Uhr eingeschaltet.

In Fig. 4 ist im Kanal 1 das gleiche Heizungsprogramm wie in Fig. 1 gezeigt. Kanal 2 ist ein Beispiel für die Schaltung einer Außenbeleuchtung. Die Beleuchtung wird werktags (Zeilen 1 - 5) um 6 Uhr für eine Stunde eingeschaltet und dann noch einmal zwischen 19 und 24 Uhr. Am Samstag und Sonntag (Zeilen 6 - 7) ist die Beleuchtung zusätzlich zwischen 0 und 6 Uhr eingeschaltet.

In Fig. 5 ist für eine Wochenschaltuhr dargestellt, wie in der Sonderbetriebsart "dauernd EIN" alle Matrixelemente für den Schaltausgang aktiviert sind.

## Patentansprüche

1. Digitalschaltuhr (D), insbesondere zum Einbau in Standard-Elektroverteiler, mit einem Mikroprozessor (MP), einem zugehörigen Steuerprogramm, welches ein Schaltprogramm (S) ausführt, einem Zeittaktgeber (ZT), mindestens einem gesteuerten Schaltausgang (A), mehreren Eingabetasten (T) und einer Anzeigevorrichtung (M) mit einem Anzeigefeld (F), **dadurch gekennzeichnet dass** die Anzeigevorrichtung (M) als Dot-Matrix ausgebildet ist und in einem Teil des Anzeigefeldes (F) das Schaltprogramm (S) in Form einer Matrix dargestellt ist, wobei die Zeilen der Matrix je einen, einem Schaltausgang (A) zugeordneten Darstellungszeitraum und die Spalten der Matrix einem festen Zeitraster innerhalb des Darstellungszeitraums entsprechen und ein gesetztes Matrixelement einen aktivierten Schaltausgang innerhalb dieser Zeitrasterdauer darstellt.

2. Digitalschaltuhr nach Anspruch 1, **dadurch gekennzeichnet, dass** der Darstellungszeitraum einem Tag entspricht.

3. Digitalschaltuhr nach Anspruch 2, **dadurch gekennzeichnet, dass** aufeinanderfolgende Zeilen der Matrix zu einer Darstellungsperiode zusammengefasst sind.

4. Digitalschaltuhr nach Anspruch 1, **dadurch gekennzeichnet, dass** das Zeitraster vorzugsweise einer Stunde, 30 Minuten, 15 Minuten oder 10 Minuten entspricht.

5. Digitalschaltuhr nach einem der vorstehenden Ansprüche, **dadurch gekennzeichnet, dass** verschiedene Schaltausgänge in untereinanderliegenden Teilen der Anzeigefläche im gleichen Zeitraster dargestellt sind.

6. Digitalschaltuhr nach einem der vorstehenden Ansprüche, **dadurch gekennzeichnet, dass** die Beschriftung der Zeilen- und der Spaltenköpfe der Matrix durch eine alphanumerische Anzeige in der Dot-Matrix (M) realisiert ist.

7. Digitalschaltuhr nach einem der Ansprüche 1 bis 5, **dadurch gekennzeichnet, dass** die Beschriftung der Zeilen- und der Spaltenköpfe der Matrix durch eine Beschriftung realisiert ist.

8. Digitalschaltuhr nach einem der vorstehenden Ansprüche, **dadurch gekennzeichnet, dass** der Zustand "dauernd EIN" oder "dauernd AUS" als komplett gefüllte Matrix beziehungsweise als komplett leere Matrix dargestellt ist.

9. Digitalschaltuhr nach einem der vorstehenden Ansprüche, **dadurch gekennzeichnet, dass** die Digitalschaltuhr (D) eine Programmiertaste (P), eine EIN/AUS-Taste (E/A) und vier Cursortasten (C) besitzt.

10. Verfahren zur Einstellung des Schaltprogramms (S) in einer Digitalschaltuhr (D) nach Anspruch 9, **dadurch gekennzeichnet, dass**
- über die Programmiertaste (P) ein Einstellmodus aufgerufen wird,
- im Einstellmodus das Matrixelement in der Dot-Matrix (M) entsprechend der aktuellen Zeit als Cursor blinkt,
- der Cursor über die Cursortasten (C) zur gewünschten Zeit bewegt wird,
- über die EIN/AUS-Taste (E/A) der für die gewünschte Zeit gewollte Schaltzustand eingestellt und der geänderte Zustand in der Matrix (M) dargestellt wird,
- optional diese Einstellung für weitere Zeiten im Zeitraster wiederholt wird,
- über die Programmiertaste (P) der Einstellmodus verlassen und die Veränderungen in das Schaltprogramm (S) übernommen werden.
